# EUROPÄISCHE PATENTSCHRIFT

(11) **EP 1 064 645 B1**
(45) Veröffentlichungstag und Bekanntmachung des Hinweises auf die Patenterteilung: **24.09.2003**
(21) Anmeldenummer: 98959707.5
(22) Anmeldetag: 05.10.1998
(51) Int. Cl.: G10K 9/122

(54) **ULTRASCHALLWANDLER**
ULTRASONIC TRANSDUCER
TRANSDUCTEUR ULTRASONORE

(30) Priorität: 07.10.1997 DE 19744229
(43) Veröffentlichungstag der Anmeldung: 03.01.2001
(73) Patentinhaber: ROBERT BOSCH GMBH, 70442 Stuttgart (DE)
(72) Erfinder: ARNOLD, Herbert, D-71735 Eberdingen (DE); KARR, Dieter, D-75233 Tiefenbronn (DE); FEHSE, Meike, D-71229 Leonberg (DE); RAPPS, Peter, D-76227 Karlsruhe (DE); ERNST, Waldemar, D-71665 Vaihingen (DE)
(86) Internationale Anmeldenummer: DE9802938
(87) Internationale Veröffentlichungsnummer: WO99018563

(56) Entgegenhaltungen:
- EP-A- 0 477 575
- DE-A- 3 441 684
- FR-A- 2 530 108
- US-A- 4 195 284
- US-A- 5 121 628

## Beschreibung

Die Erfindung geht aus von einem Ultraschallwandler mit einem topfähnlichen Gehäuse mit einer ringförmigen Wandung und einer Bodenfläche als Membran, wobei an der Innenseite der Bodenfläche ein Piezoelement aufgebracht ist, das mit Anschlussleitungen verbunden ist.

Aus EP 0 075 302 B1 ist ein Ultraschallwandler bekannt, der ein topfförmiges Gehäuse aufweist. Derartige Ultraschallwandler werden beispielsweise als Sensoren für Abstandsmessgeräte verwendet.

Aus der EP 477 575 A1 ist ein Ulträschallwandler und ein Verfahren zur Herstellung des Ultraschallwandlers bekannt, bei dem mit Hilfe verschiedener Formen an eine Piezokeramikscheibe ein gießbares Anpassmaterial angeordnet wird, das einen Topf ausbildet. Die Piezokeramikscheibe wird durch Drähte kontaktiert, die durch ein gegossenes Dämpfungsmaterial verlaufen und in einen Anschlussstecker münden. Das Dämpfungsmaterial bildet in einer Ausführungsform einen Kranz zur Halterung aus.

Aus der DE 34 41 684 A1 ist ein elektroakustischer Wandler mit einem Aluminiumtopf und einer daran angeordnete Piezokeramikscheibe bekannt, die über flexible Drähte zu einer Leiterplatte kontaktiert wird. An einem Gehäuse aus einem elastischen Material ist ein Stecker angeordnet, der aus dem Gehäuse hinausführt. An dem Aluminiumtopf ist ein Ring zur Halterung in dem elastischen Material angeordnet.

Aufgabe der vorliegenden Erfindung ist es, einen Ultraschallwandler anzugeben mit stabiler montagegerechter Kontaktierung zur sicheren Halterung.

Diese Aufgabe wird bei dem erfindungsgemäßen Ultraschallwandler dadurch gelöst, dass der von der Bodenfläche abgewandte Rand von einem Entkopplungsring umgeben ist und dass der Entkopplungsring als Halter für die Anschlussleitungen ausgebildet ist. Femer weist die ringförmige Wandung des topfähnlichen Gehäuses eine Kontur auf, die sich über die Außenseite der ringförmigen Wandung des topfähnlichen Gehäuses erhebt, wobei der Entkopplungsring an seiner Außenseite eine dieser Kontur entsprechende Kontur zur sicheren Befestigung des Ultraschallwandlers an einer Öffnung aufweist.

Eine erste vorteilhafte Ausführungsform des erfindungsgemäßen Ultraschallwandlers besteht darin, daß der Entkopplungsring das Gehäuse im wesentlichen ausfüllt und mit Bohrungen zur Halterung der Anschlußleitungen versehen ist.

Bei einer zweiten Ausführungsform ist vorgesehen, daß der Entkopplungsring eine zentrale Öffnung aufweist, an deren Rand Nuten zur Halterung der Anschluβleitungen angeordnet sind. Dabei ist es vorteilhaft, wenn ein nicht von dem Entkopplungsring eingenommener Teil des Innenraums des Gehäuses einschließlich der zentralen Öffnung mit einem Dämpfungsmaterial ausgefüllt ist.

Eine vorteilhafte Ausgestaltung des erfindungsgemäßen Ultraschallwandlers besteht darin, daß die Anschlußleitungen flexibel ausgebildet sind. Durch die Halterung der flexiblen Anschlußleitungen, die beispielsweise von Litzen gebildet werden, ist trotzdem eine einfache Montage des erfindungsgemäßen Ultraschallwandlers auf einer Leiterplatte möglich, wobei die Anschlußleitungen durch die Halterung in die im jeweils vorgesehenen Rastermaß angeordneten Bohrungen passen.

Bei einer anderen vorteilhaften Ausgestaltung des erfindungsgemäßen Ultraschallwandlers ist vorgesehen, daß die in dem Entkopplungsring gehaltenen Anschlußleitungen starr ausgebildet und über flexible Leitungsstücke mit dem Piezoelement verbunden sind. Hierbei ist ebenfalls eine einfache Montage gewährleistet. Vorzugsweise ist bei dieser Ausgestaltung vorgesehen, daß der Entkopplungsring außer den Bohrungen zur Halterung der Anschlußleitungen eine Öffnung aufweist und daß die Öffnung und ein nicht von dem Entkopplungsring eingenommener Teil des Innenraums des Gehäuses mit einem Dämpfungsmateriel ausgefüllt sind.

Bei dieser Ausgestaltung können die starren Anschlußleitungenen gerade herausgeführt oder außerhalb des Gehäuses um 90° abgebogen sein.

Um trotz der elastischen Eigenschaften des Entkopplungsringes die Lage der Anschlußleitungen bzw. deren Abstand genau einzuhalten, kann gemäß einer Weiterbildung vorgesehen sein, daß die Anschlußleitungen an der Oberfläche des Entkopplungsringes von einem, vorzugsweise ringförmig ausgebildeten Steg gehalten werden.

Ausführungsbeispiele der Erfindung sind in der Zeichnung anhand mehrerer Figuren dargestellt und in der nachfolgenden Beschreibung näher erläutert. Es zeigt:
- Fig. 1: ein erstes Ausführungsbeispiel in vier Ansichten,
- Fig. 2: ein zweites Ausführungsbeispiel in vier Ansichten und
- Fig. 3: ein drittes Ausführungsbeispiel in drei Ansichten.

Gleiche Teile sind in den Figuren mit gleichen Bezugszeichen versehen. Die Figuren zeigen die Ausführungsbeispiele in jeweils einer Ansicht aus der Abstrahlrichtung bzw. Empfangsrichtung (a) und einer Draufsicht von der Anschlußseite (b) und jeweils als Längsschnitt (c) bzw. (d).

Die dargestellten Ausführungsbeispiele enthalten jeweils einen, beispielsweise aus Aluminium bestehenden, Sensorwandlertopf 1, an dessen Boden innen das Piezoelement 2 befestigt, beispielsweise eingeklebt ist. Zur Montage des Ultraschallwandlers in einem feststehenden Teil, beispielsweise in einen Teil eine Kraftfahrzeugkarosserie, ist ein Entkopplungsring 4, 6, 9 aus elastischem Material, vorzugsweise aus Silikon, vorgesehen, der den Rand des Wandlertopfes 1 umfasst. Eine entsprechende Kontur des Wandlertopfes 1 sowie an der Außenseite des Entkopplungsringes 4, 6, 9 dient zur sicheren Befestigung durch einfaches Eindrücken in eine entsprechende Öffnung des nicht dargestellten Karosserieteils.

Bei dem Ausführungsbeispiel nach Fig. 1 sind Anschlusslitzen 3 mit dem Piezoelement 2 kontaktiert. Der Entkopplungsring 4 umfasst eine zentrale Öffnung, an deren Rand Nuten zur Halterung der Anschlusslitzen 3 vorgesehen sind. Die verbleibenden Hohlräume sind mit einem Dämpfungsmaterial 5, beispielsweise mit einem Silikonschaum, ausgefüllt.

Bei dem Ausführungsbeispiel nach Fig. 2 ist der Entkopplungsring 6 derart ausgebildet, dass erden gesamten Innenraum des Sensortopfes 1 einnimmt. Für die Anschlusslitzen 3 ist jeweils eine den gesamten Entkopplungsring 6 durchlaufende Bohrung vorgesehen.

Bei dem Ausführungsbeispiel nach Fig. 3 sind zwei starre Anschlussleitungen 8 vorgesehen, die über jeweils eine flexible Leitung 7 mit dem Piezoelement 2 verbunden sind. Die starren Anschlussleitungen 8 werden wiederum in dem Entkopplungsring 9 gehalten, wobei ein zusätzlicher Steg 10 aus werkstoffgeringer Elastizität die Anschlussleitungen 8 zusätzlich fixiert. Auch bei dem Ausführungsbeispiel nach Fig. 3 sind die Hohlräume mit einem Dämpfungsmaterial 11 ausgefüllt.

## Patentansprüche

1. Ultraschallwandler mit einem topfähnlichen Gehäuse (1) mit einer ringförmigen Wandung und einer Bodenfläche als Membran, wobei an der Innenseite der Bodenfläche ein Piezoelement (2) aufgebracht ist, das mit Anschlussleitungen (3, 7, 8) verbunden ist, wobei der von der Bodenfläche abgewandte Rand des topfähnlichen Gehäuses von einem Entkopplungsring (4, 6, 9) umfasst ist, wobei der Entkopplungsring (4, 6, 9) als Halter für die Anschlussleitungen (3, 8) ausgebildet ist, **dadurch gekennzeichnet, dass** die ringförmige Wandung des topfähnlichen Gehäuses (1) eine Kontur aufweist, die sich über die Außenseite der ringförmigen Wandung des topfähnlichen Gehäuses (1) erhebt, und dass der Entkopplungsring (4, 6, 9) an seiner Außenseite eine dieser Kontur entsprechende Kontur zur sicheren Befestigung des Ultraschallwandlers in einer Öffnung aufweist.

2. Ultraschallwandler nach Anspruch 1, **dadurch gekennzeichnet, dass** das topfähnliche Gehäuse aus Aluminium besteht.

3. Ultraschallwandler nach einem der vorherigenAnsprüche, **dadurch gekennzeichnet, dass** der Entkopplungsring (6) das Gehäuse (1) im wesentlichen ausfüllt und mit Bohrungen zur Halterung der Anschlussleitungen (3) versehen ist.

4. Ultraschallwandler nach einem der Ansprüche 1-2, **dadurch gekennzeichnet, dass** der Entkopplungsring (4) eine zentrale Öffnung aufweist, an deren Rand Nuten zur Halterung der Anschlussleitungen (3) angeordnet sind.

5. Ultraschallwandler nach Anspruch 4, **dadurch gekennzeichnet, dass** ein nicht von dem Entkopplungsring (4) eingenommener Teil des Innenraums des topfähnlichen Gehäuses (1) einschließlich der zentralen Öffnung mit einem Dämpfungsmaterial (5) ausgefüllt ist.

6. Ultraschallwandler nach einem der vorherigen Ansprüche, **dadurch gekennzeichnet, dass** die Anschlussleitungen (3) flexibel ausgebildet sind.

7. Ultraschallwandler nach einem der Ansprüche 1 oder 2, **dadurch gekennzeichnet, dass** die in dem Entkopplungsring (9) gehaltenen Anschlussleitungen (8) starr ausgebildet und über flexible Leitungsstücke (7) mit dem Piezoelement (2) verbunden sind.

8. Ultraschallwandler nach Anspruch 7, **dadurch gekennzeichnet, dass** der Entkopplungsring (9) außer den Bohrungen zur Halterung der Anschlussleitungen (8) eine Öffnung aufweist und dass die Öffnung und ein nicht von dem Entkopplungsring (9) eingenommener Teil des Innenraums des topfförmigen Gehäuses (1) mit einem Dämpfungsmaterial (11) ausgefüllt sind.

9. Ultraschallwandler nach einem der Ansprüche 7 oder 8, **dadurch gekennzeichnet, dass** die starren Anschlussleitungen (8) außerhalb des topfformigen Gehäuses (1) um 90° abgebogen sind.

10. Ultraschallwandler nach einem der vorhergehenden Ansprüche, **dadurch gekennzeichnet, dass** die Anschlussleitungen (8) an der Oberfläche des Entkopplungsringes (9) von einem, vorzugsweise ringförmig ausgebildeten Steg (10) gehalten werden.

## Claims

1. Ultrasonic converter with a bowl-like housing (1) having an annular wall and a bottom surface as a diaphragm, there being attached to the inside of the bottom surface a piezoelectric element (2) which is connected to junction leads (3, 7, 8), that edge of the bowl-like housing which faces away from the bottom surface being framed by an uncoupling ring (4, 6, 9), the uncoupling ring (4, 6, 9) being designed as a holder for the junction leads (3, 8), **characterized in that** the annular wall of the bowl-like housing (1) has a contour which is elevated beyond the outside of the annular wall of the bowl-like housing (1), and **in that** the uncoupling ring (4, 6, 9) has on its outside a contour corresponding to this contour for the secure fastening of the ultrasonic converter in an orifice.

2. Ultrasonic converter according to Claim 1, **characterized in that** the bowl-like housing consists of aluminium.

3. Ultrasonic converter according to one of the preceding claims, **characterized in that** the uncoupling ring (6) essentially fills the housing (1) and is provided with bores for holding the junction leads (3).

4. Ultrasonic converter according to one of Claims 1 and 2, **characterized in that** the uncoupling ring (4) has a central orifice, at the edge of which are arranged grooves for holding the junction leads (3).

5. Ultrasonic converter according to Claim 4, **characterized in that** a part of the interior of the bowl-like housing (1) which is not occupied by the uncoupling ring (4), including the central orifice, is filled with a damping material (5).

6. Ultrasonic converter according to one of the preceding claims, **characterized in that** the junction leads (3) are of flexible design.

7. Ultrasonic converter according to one of Claims 1 or 2, **characterized in that** the junction leads (8) held in the uncoupling ring (9) are of rigid design and are connected to the piezoelectric element (2) via flexible lead pieces (7).

8. Ultrasonic converter according to Claim 7, **characterized in that** the uncoupling ring (9) has an orifice, in addition to the bores, for holding the junction leads (8) , and **in that** the orifice and a part of the interior of the bowl-shaped housing (1) which is not occupied by the uncoupling ring (9) are filled with a damping material (11).

9. Ultrasonic converter according to one of Claims 7 or 8, **characterized in that** the rigid junction leads (8) are bent through 90° outside the bowl-shaped housing (1).

10. Ultrasonic converter according to one of the preceding claims, **characterized in that** the junction leads (8) are held on the surface of the uncoupling ring (9) by a preferably annularly designed web (10).

## Revendications

1. Transducteur d'ultrasons, muni d'un boîtier (1) en forme de creuset avec une paroi annulaire et une surface couverte comme membrane, pour lequel un élément piézoélectrique (2) est placé sur le côté intérieur de la surface couverte et est connecté à l'aide de lignes de raccordement (3, 7, 8), le bord du boîtier en forme de creuset contourné par la surface couverte est entouré d'un anneau de découplage (4, 6, 9) et l'anneau de découplage (4, 6, 9) constitue le dispositif de fixation des lignes de raccordement (3, 8),
**caractérisé en ce que**
la paroi annulaire du boîtier en forme de creuset (1) présente un contour qui se trouve au-dessus du côté extérieur de la paroi annulaire du boîtier en forme de creuset (1), et l'anneau de découplage (4, 6, 9) présente, sur son côté extérieur, un contour correspondant à ce contour afin d'assurer une fixation sûre du transducteur d'ultrasons au niveau d'une ouverture.

2. Transducteur d'ultrasons selon la revendication 1,
**caractérisé en ce que**
le boîtier en forme de creuset est en aluminium.

3. Transducteur d'ultrasons selon l'une des revendications précédentes,
**caractérisé en ce que**
l'anneau de découplage (6) du boîtier (1) apporte essentiellement des satisfactions et est équipé de trous permettant de fixer les lignes de raccordement (3).

4. Transducteur d'ultrasons selon l'une des revendications 1 ou 2,
**caractérisé en ce que**
l'anneau de découplage (4) présente une ouverture centrale sur le bord de laquelle des rainures sont creusées pour permettre de fixer les lignes de raccordement (3).

5. Transducteur d'ultrasons selon la revendication 4,
**caractérisé en ce qu'**
une partie de l'espace intérieur du boîtier en forme de creuset (1) non occupée par l'anneau de découplage (4), y compris l'ouverture centrale, est remplie d'un matériau d'atténuation (5).

6. Transducteur d'ultrasons selon l'une des revendications précédentes,
**caractérisé en ce que**
les lignes de raccordement (3) sont flexibles.

7. Transducteur d'ultrasons selon la revendication 1 ou 2,
**caractérisé en ce que**
les lignes de raccordement (8) contenues dans l'anneau de découplage (9) sont rigides et reliées à l'élément piézoélectrique (2) par l'intermédiaire de sections de lignes (7) flexibles.

8. Transducteur d'ultrasons selon la revendication 7,
**caractérisé en ce que**
l'anneau de découplage (9) présente une ouverture en dehors des trous de fixation des lignes de raccordement (8), et cette ouverture ainsi qu'une partie de l'espace intérieur du boîtier en forme de creuset (1), non occupée par l'anneau de découplage (9), sont remplies d'un matériau d'atténuation (11).

9. Transducteur d'ultrasons selon l'une des revendications 7 ou 8,
**caractérisé en ce que**
les lignes de raccordement (8) rigides sont courbées de 90 ° à l'extérieur du boîtier en forme de creuset (1).

10. Transducteur d'ultrasons selon l'une des revendications précédentes,
**caractérisé en ce que**
les lignes de raccordement (8) comportent une nervure (10), de préférence ronde, à la surface de l'anneau de découplage (9).
